# EUROPÄISCHE PATENTSCHRIFT

(11) **EP 3 408 503 B1**
(45) Veröffentlichungstag und Bekanntmachung des Hinweises auf die Patenterteilung: **07.04.2021**
(21) Anmeldenummer: 16828750.6
(22) Anmeldetag: 29.12.2016
(51) Int. Cl.: F01D 9/04, F04D 29/44

(54) **STRÖMUNGSMASCHINE MIT BESCHAUFELTEM DIFFUSOR**
TURBOMACHINERY WITH BLADED DIFFUSER
TURBOMACHINE AVEC DIFFUSEUR À AUBES

(30) Priorität: 28.01.2016 DE 102016201256
(43) Veröffentlichungstag der Anmeldung: 05.12.2018
(73) Patentinhaber: Siemens Energy Global GmbH & Co. KG, 81739 München (DE)
(72) Erfinder: PETRY, Nico, 46147 Oberhausen (DE)
(86) Internationale Anmeldenummer: PCT/EP2016/082817
(87) Internationale Veröffentlichungsnummer: WO 2017/129342

(56) Entgegenhaltungen:
- EP-A1- 2 078 866
- EP-A2- 0 280 205
- US-A- 5 178 516
- US-A1- 2013 280 060
- CHRIS ROBINSON ET AL: "Impeller-Diffuser Interaction in Centrifugal Compressors", VOLUME 8: TURBOMACHINERY, PARTS A, B, AND C, 11. Juni 2012 (2012-06-11), Seite 767, XP055348373, DOI: 10.1115/GT2012-69151 ISBN: 978-0-7918-4474-8

## Beschreibung

Die Erfindung betrifft eine Strömungsmaschine mit einem Laufrad, welches um eine Drehachse rotierbar gelagert ist, und einem Diffusor, der eine Mehrzahl von Diffusorschaufeln aufweist, wobei eine vorgegebene Anzahl der Diffusorschaufeln in einem ersten Abstand zur Drehachse angeordnet ist, die gleiche Anzahl der Diffusorschaufeln in einem zweiten Abstand zur Drehachse angeordnet ist und die Diffusorschaufeln in Umfangsrichtung der Diffusorschaufel-Anordnung wechselweise im ersten Abstand bzw. zweiten Abstand zur Drehachse angeordnet sind.

Strömungsmaschinen, die einen Diffusor aufweisen, sind aus dem Stand der Technik hinlänglich bekannt. Ein Diffusor ist ein Bauteil, welches eine Fluidströmung verlangsamt und dabei einen Fluiddruck erhöht. Bei einer Strömungsmaschine wandelt ein Diffusor somit kinetische Energie eines die Strömungsmaschine durchströmenden Fluids in potenzielle Energie in Form von Druck um.

Grundsätzlich wird zwischen beschaufelten Diffusoren, also Diffusoren mit Diffusorschaufeln, und unbeschaufelten Diffusoren, also Diffusoren ohne solche Schaufeln, unterschieden.

Durch den Einsatz eines beschaufelten Diffusors lässt sich bei einer Strömungsmaschine üblicherweise ein höherer Wirkungsgrad erreichen als mit einem unbeschaufelten Diffusor. Ferner können mithilfe eines beschaufelten Diffusors Strömungsinstabilitäten vermieden oder zumindest reduziert werden, insbesondere im Falle eines Teillastbetriebs der Strömungsmaschine.

Allerdings können Strömungsmaschinen, die einen beschaufelten Diffusor aufweisen, anfälliger für Laufradbeschädigungen sein als Strömungsmaschinen, die einen unbeschaufelten Diffusor aufweisen. Daher kann es erforderlich sein, bei einer Strömungsmaschine mit einem beschaufelten Diffusor ihr Laufrad häufiger auf Beschädigungen hin zu überprüfen und/oder das Laufrad häufiger auszutauschen. Folglich können beim Betreiben einer Strömungsmaschine, welche einen beschaufelten Diffusor aufweist, hohe Kosten entstehen.

Eine Strömungsmaschine der eingangs genannten Art ist jeweils in den Druckschriften US 2013/280060 A1, EP 2 078 866 A1,
EP 0 280 205 A2 und US 5 178 516 A offenbart.

Eine Aufgabe der Erfindung ist es, eine Strömungsmaschine bereitzustellen, die kostengünstig betrieben werden kann.

Diese Aufgabe wird gelöst durch eine Strömungsmaschine mit den Merkmalen des Anspruchs 1. Vorteilhafte Weiterbildungen der erfindungsgemäßen Strömungsmaschine sind jeweils Gegenstand abhängiger Ansprüche sowie der nachfolgenden Beschreibung.

Die Erfindung geht von der Überlegung aus, dass die höhere Anfälligkeit für Laufradbeschädigungen bei einer Strömungsmaschine mit einem beschaufelten Diffusor auf eine Interaktion zwischen dem Laufrad und dem Diffusor bzw. auf eine Rückwirkung der Diffusorschaufeln auf das Laufrad zurückgeführt werden kann.

Beim Betrieb einer Strömungsmaschine mit einem beschaufelten Diffusor können die Diffusorschaufeln Druckschwankungen in der fluidgefüllten Umgebung des Laufrads hervorrufen, welche das Laufrad zu Schwingungen anregen können. Es kann insbesondere zu einer drehzahlharmonischen Anregung des Laufrads durch die Diffusorschaufeln kommen, bei welcher das Laufrad mit einer Anregungsfrequenz angeregt wird, die dem Produkt aus der Drehzahl des Laufrads und der Anzahl der Diffusorschaufeln bzw. einem ganzzahligen Vielfachen dieses Produkts entspricht.

Die Anregungsfrequenz (bzw. eine dieser Anregungsfrequenzen) kann insbesondere in der Größenordnung einer Eigenfrequenz des Laufrads liegen. Eine Übereinstimmung der Anregungsfrequenz (bzw. einer der Anregungsfrequenzen) mit einer Eigenfrequenz des Laufrads kann zu einer Resonanz führen, insbesondere falls eine Schwingungsform einer solchen diffusorbedingten Anregung mit einer Eigenform des Laufrads übereinstimmt. Im Resonanzfall können hohe Schwingungsamplituden des Laufrads auftreten, die unter Umständen zu einem Ermüdungsbruch des Laufrads führen.

Die Anregungsintensität kann unter anderem von der Drehzahl des Laufrads, einer Fluiddichte und/oder einem Fluiddruck am Eintritt der Strömungsmaschine abhängig sein. Insbesondere bei einem Hochdruckverdichter kann eine solche diffusorbedingte Anregung des Laufrads kritisch werden.

Weiter beruht die Erfindung auf der Erkenntnis, dass dadurch, dass mindestens zwei der Diffusorschaufeln in unterschiedlichen Abständen zur Drehachse angeordnet sind (d.h. unterschiedliche Abstände zur Drehachse aufweisen), eine weniger regelmäßige Interaktion zwischen den Diffusorschaufeln und dem Laufrad erreicht werden kann. Dies wiederum ermöglicht eine Reduzierung der diffusorbedingten Anregung des Laufrads. Dadurch, dass mindestens zwei der Diffusorschaufeln in unterschiedlichen Abständen zur Drehachse angeordnet sind, kann insbesondere eine Amplitude der Anregung verringert werden und/oder die Wahrscheinlichkeit einer Überstimmung einer Anregungsfrequenz mit einer Eigenfrequenz des Laufrads verringert werden.

Somit kann durch besagte Anordnung der Diffusorschaufeln bei der Strömungsmaschine eine verringerte Anfälligkeit für eine Laufradbeschädigung erreicht werden. Dies wiederum ermöglicht, dass das Laufrad seltener auf Beschädigungen hin überprüft und/oder das Laufrad seltener ausgetauscht werden muss. Folglich kann die Strömungsmaschine kostengünstig betrieben werden.

Darüber hinaus kann die Strömungsmaschine durch ihren verbesserten Wirkungsgrad (gegenüber einer Strömungsmaschine mit einem unbeschaufelten Diffusor) energieeffizient betrieben werden, was zusätzlich zu einer Verringerung der Betriebskosten beitragen kann.

Anders ausgedrückt, die Erfindung ermöglicht es, das Anregungspotential für Laufradschwingungen zu reduzieren und dabei vorteilhafterweise einen hohen Wirkungsgrad der Strömungsmaschine zu erhalten.

Als Abstand einer Diffusorschaufel zur Drehachse kann die Entfernung ihrer Eintrittskante zu der Drehachse aufgefasst werden. Unter der Eintrittskante wiederum kann diejenige Kante der jeweiligen Diffusorschaufel verstanden werden, welche einen Fliudeinlass der Anordnung der Diffusorschaufeln (Diffusorschaufelanordnung) begrenzt. Zweckmäßigerweise ist die Eintrittskante diejenige Kante der jeweiligen Diffusorschaufel, die dem Laufrad am nächsten ist.

Die Drehachse kann eine geometrische (gedachte) Achse sein. Zweckmäßigerweise fällt die Drehachse mit der Längsrichtung einer Welle zusammen, mit welcher das Laufrad verbunden ist.

Vorzugsweise sind die Diffusorschaufeln kranzförmig angeordnet. Anders ausgedrückt, die Diffusorschaufeln können derart angeordnet sein, dass sie einen Kranz ausbilden.

Ferner ist es zweckmäßig, wenn der Diffusor stromabwärts des Laufrads angeordnet ist. Das heißt, im Betrieb der Strömungsmaschine strömt ein Volumenelement eines die Strömungsmaschine durchströmenden Fluids zweckmäßigerweise erst durch das Laufrad und danach durch Diffusor. Weiter ist es vorteilhaft, wenn der Diffusor um einen Umfang des Laufrads herum angeordnet ist.

Der Diffusor kann unter anderem durch nicht rotierende ringförmige Wände gebildet sein, welche sich vorzugsweise radial an einen Austritt des Laufrads anschließen. Zweckmäßigerweise ist der Diffusor durch einen Spalt vom Laufrad beabstandet. Des Weiteren können die Diffusorschaufeln beliebig geformt sein. So können die Diffusorschaufeln beispielsweise eben oder gekrümmt sein. Ferner können die Diffusorschaufeln profiliert sein. Das heißt, die Diffusorschaufeln können ein vorgegebenes Profil aufweisen. Weiterhin sind die Diffusorschaufeln optionalerweise hinsichtlich ihrer Ausrichtung verstellbar.

In bevorzugter Weise ist das Laufrad ein radiales Laufrad. Das Laufrad kann also dazu eingerichtet sein, das Fluid in der Strömungsmaschine radial, insbesondere radial nach außen, zu führen. Zu diesem Zweck ist das Laufrad vorteilhafterweise mit radialen Laufradschaufeln ausgestattet.

Weiter ist es bevorzugt, wenn der Diffusor ein Radialdiffusor ist. Das heißt, der Diffusor kann dazu eingerichtet sein, das Fluid in der Strömungsmaschine radial, insbesondere radial nach außen, zu führen.

Die Strömungsmaschine kann unter anderem eine halbaxiale Strömungsmaschine sein. In bevorzugter Weise ist die Strömungsmaschine eine radiale Strömungsmaschine.

Besonders bevorzugt ist es, wenn die Strömungsmaschine ein Radialverdichter ist.

Richtungsbezeichnungen, wie z.B. "radial", "axial" und/oder "halbaxial", können gemäß dem üblichen Verständnis bezüglich der zuvor erwähnten Drehachse verstanden werden.

Von zwei benachbarten Diffusorschaufeln des Diffusors ist eine Diffusorschaufel im ersten Abstand zur Drehachse angeordnet, während die andere Diffusorschaufel im zweiten Abstand zur Drehachse angeordnet ist. Anders ausgedrückt, bei zwei benachbarten Diffusorschaufeln des Diffusors sind unterschiedliche Abstände zur Drehachse vorgesehen.

Bei der Erfindung ist eine vorgegebene Anzahl der Diffusorschaufeln im ersten Abstand zur Drehachse angeordnet. Außerdem ist die gleiche Anzahl der Diffusorschaufeln im zweiten Abstand zur Drehachse angeordnet.

Erfindungsgemäß weist der Diffusor eine gerade Anzahl von Diffusorschaufeln auf, sodass 50% der Diffusorschaufeln sind im ersten Abstand zur Drehachse angeordnet. Die anderen 50% der Diffusorschaufeln sind im zweiten Abstand zur Drehachse angeordnet.

Es sind also n Diffusorschaufeln in erstem Abstand zur Drehachse und n Diffusorschaufeln in zweitem Abstand zur Drehachse angeordnet, wobei n eine natürliche Zahl ist und 2*n die Anzahl der Diffusorschaufeln ist.

Bei der Erfindung sind die Diffusorschaufeln hinsichtlich ihres Abstands zur Drehachse alternierend angeordnet. Bei einer solchen alternierenden Anordnung ist eine der Diffusorschaufeln im ersten Abstand zur Drehachse angeordnet. Die auf diese Diffusorschaufel in Umfangsrichtung der Diffusorschaufel-Anordnung folgende Diffusorschaufel ist im zweiten Abstand zur Drehachse angeordnet. Die auf letztgenannte Diffusorschaufel in Umfangsrichtung der Diffusorschaufel-Anordnung folgende Diffusorschaufel wiederum ist im ersten Abstand zur Drehachse angeordnet und so weiter. Anders ausgedrückt, die Diffusorschaufeln sind in Umfangsrichtung wechselweise im ersten bzw. zweiten Abstand zur Drehachse angeordnet.

Mittels einer solchen alternierenden Anordnung der Diffusorschaufeln kann z.B. erreicht werden, dass die Rückwirkung der Diffusorschaufeln auf das Laufrad symmetrisch, insbesondere axialsymmetrisch bezüglich der Drehachse, ist. Dies wiederum ermöglicht, dass auf das Laufrad in radialer Richtung wirkende Kräfte, die durch besagte Rückwirkung bedingt sind, sich gegenseitig aufheben.

Wie zuvor erwähnt, ist der zweite Abstand mindestens 10% größer als der erste Abstand. Der prozentuale Unterschied zwischen dem ersten und dem zweiten Abstand kann unter anderem in Abhängigkeit von der Anzahl der Diffusorschaufeln, der Anzahl der Laufradschaufeln und/oder einer Nenndrehzahl des Laufrads gewählt sein.

Vorzugsweise entspricht der erste Abstand mindestens dem 0,525-fachen eines Austrittsdurchmessers des Laufrads. Dadurch kann erreicht werden, dass besagte Rückwirkung der Diffusorschaufeln auf das Laufrad gering gehalten wird. Ein kleinerer Betrag des ersten Abstands könnte zu einer ungewollt starken Rückwirkung der Diffusorschaufeln auf das Laufrad führen. Als Austrittsdurchmessers des Laufrads kann ein Durchmesser des Laufrads an dessen Austritt aufgefasst werden.

Darüber hinaus ist es bevorzugt, wenn der zweite Abstand höchstens dem 0,65-fachen des Austrittsdurchmessers des Laufrads entspricht. Auf diese Weise kann einer Wirkungsgradverschlechterung des Diffusors - bedingt durch einen großen Betrag des zweiten Abstands - vermieden oder zumindest reduziert werden.

In einer weiteren vorteilhaften Ausgestaltung der Erfindung weisen die Diffusorschaufeln eine Schaufelüberdeckung (englisch: blade solidity) von höchstens 1, insbesondere von höchstens 0,7, auf. Ein solcher Diffusor wird auch als "Low Solidity Diffuser" bezeichnet. Als Schaufelüberdeckung kann das Verhältnis der Profilsehnenlänge der jeweiligen Diffusorschaufel zur Umfangsteilung (englisch: circumferential pitch) der Diffusorschaufelanordnung aufgefasst werden. Mit einem solchen Diffusor lässt sich ein guter Wirkungsgrad der Strömungsmaschine auch dann erreichen, wenn die Strömungsmaschine nicht in ihrem Auslegungspunkt betrieben wird.

Des Weiteren kann die Strömungsmaschine eine mehrstufige Strömungsmaschine sein. Das heißt, die Strömungsmaschine kann mehrere hintereinander angeordnete Laufräder aufweisen, welche insbesondere an einer gemeinsamen Welle angeordnet sein können. Ferner kann die Strömungsmaschine für jedes der Laufräder einen eigenen Diffusor aufweisen. Weiterhin kann jeder der Diffusoren wie zuvor beschrieben ausgestaltet sein.

Die bisher gegebene Beschreibung vorteilhafter Ausgestaltungen der Erfindung enthält zahlreiche Merkmale, die in den einzelnen Unteransprüchen teilweise zu mehreren zusammengefasst wiedergegeben sind. Diese Merkmale können jedoch zweckmäßigerweise auch einzeln betrachtet und zu sinnvollen weiteren Kombinationen zusammengefasst werden. Insbesondere sind diese Merkmale jeweils einzeln und in beliebiger geeigneter Kombination mit der erfindungsgemäßen Strömungsmaschine kombinierbar. Ferner sind Verfahrensmerkmale, gegenständlich formuliert, auch als Eigenschaft der entsprechenden Vorrichtungseinheit zu sehen.

Auch wenn in der Beschreibung bzw. in den Patentansprüchen einige Begriffe jeweils im Singular oder in Verbindung mit einem Zahlwort verwendet werden, soll der Umfang der Erfindung für diese Begriffe nicht auf den Singular oder das jeweilige Zahlwort eingeschränkt sein.

Die oben beschriebenen Eigenschaften, Merkmale und Vorteile der Erfindung sowie die Art und Weise, wie diese erreicht werden, werden klarer und deutlicher verständlich im Zusammenhang mit der folgenden Beschreibung des Ausführungsbeispiels der Erfindung, das im Zusammenhang mit den Zeichnungen näher erläutert wird. Das Ausführungsbeispiel dient der Erläuterung der Erfindung und beschränkt die Erfindung nicht auf die darin angegebenen Kombinationen von Merkmalen, auch nicht in Bezug auf funktionale Merkmale. Außerdem können dazu geeignete Merkmale des Ausführungsbeispiels auch explizit isoliert betrachtet und mit einem beliebigen der Ansprüche kombiniert werden.

In den Zeichnungen ist ein Ausführungsbeispiel der Erfindung dargestellt, welches im Weiteren näher erläutert wird.

### Es zeigen:

- FIG 1: eine Schnittdarstellung eines Radialverdichters, welcher einen Diffusor mit mehreren Diffusorschaufeln aufweist;
- FIG 2: die Anordnung der Diffusorschaufeln des Radialverdichters aus FIG 1 in einer Frontalansicht.

FIG 1 zeigt eine radiale Strömungsmaschine 2 in einer (vereinfachten) Schnittdarstellung. Bei der dargestellten Strömungsmaschine 2 handelt es sich um einen Radialverdichter.

Die Strömungsmaschine 2 umfasst unter anderem ein radiales Laufrad 4, welches um eine Drehachse 6 rotierbar gelagert ist. Das Laufrad 4 weist einen axialen Laufradeinlass 8 sowie einen radialen Laufradauslass 10 auf.

Darüber hinaus umfasst das Laufrad 4 eine Nabe 12 sowie radial von der Nabe 12 abstehende Laufradschaufeln 14. Zwischen den Laufradschaufeln 14 sind Strömungskanäle ausgebildet, welche von einem Fluid durchströmbar sind. Des Weiteren ist die Nabe 12 mit einer figürlich nicht dargestellten Welle der Strömungsmaschine 2 verbunden.

Außerdem weist das Laufrad 4 eine Radscheibe 16 auf, die einteilig mit der Nabe 12 ausgebildet ist und die Laufradschaufeln 14 miteinander verbindet. Im vorliegenden Ausführungsbeispiel ist das Laufrad 4 ein sogenanntes offenes Laufrad, also ein Laufrad ohne Deckscheibe. In einer alternativen (figürlich nicht dargestellten) Ausführungsform könnte das Laufrad 4 ein sogenanntes geschlossenes Laufrad sein, also ein Laufrad mit einer Deckscheibe.

Weiterhin umfasst die Strömungsmaschine 2 ein Gehäuse 18, in welchem das Laufrad 4 platziert ist. Ein Teil des Gehäuses 18 ist als Spiralgehäuse ausgebildet. Das heißt, das Gehäuse 18 weist einen Spiralgehäuseteil 20 mit einem spiralförmigen Hohlraum 22 auf.

Ferner weist die Strömungsmaschine 2 einen ringförmigen, bezüglich der Drehachse 6 axialsymmetrischen Diffusor 24 auf, welcher als eine Hohlkammer bzw. als ein Kanal im Gehäuse 18 ausgebildet ist. Der Diffusor 24 ist um einen Umfang des Laufrads 4 herum angeordnet und ist als Radialdiffusor ausgebildet. Außerdem mündet der Diffusor 24 in den Spiralgehäuseteil 20 bzw. in dessen Hohlraum 22.

Darüber hinaus ist in FIG 1 ein Austrittsdurchmesser 26 des Laufrads 4 in Form eines Doppelpfeils kenntlich gemacht.

Des Weiteren weist der Diffusor 24 eine Mehrzahl von Diffusorschaufeln 28 auf. Das heißt, der Diffusor 24 ist ein beschaufelter Diffusor. Im vorliegenden Ausführungsbespiel weist der Diffusor 24 sechs Diffusorschaufeln 28 auf (vgl. FIG 2), von denen in FIG 1 lediglich zwei erkennbar sind.

Grundsätzlich könnte der Diffusor 24 aber auch eine andere Anzahl von Diffusorschaufeln 28 aufweisen.

Außerdem sind die Diffusorschaufeln 28 alternierend in einem ersten Abstand (gemessen zwischen einer Eintrittskante 30 der jeweiligen Diffusorschaufel 28 und der Drehachse 6) bzw. einem zweiten Abstand (gemessen zwischen einer Eintrittskante 30 der jeweiligen Diffusorschaufel 28 und der Drehachse 6) zur Drehachse 6 angeordnet. Die beiden in FIG 1 dargestellten Diffusorschaufeln 28 sind jeweils im ersten Abstand 32 zur Drehachse 6 angeordnet.

Die Strömungsmaschine 2 wird zum Verdichten eines Fluids, wie z.B. Luft, eingesetzt. Während des Betriebs der Strömungsmaschine 2 strömt das Fluid axial durch den Laufradeinlass 8 in das Laufrad 4 bzw. in die durch die Laufradschaufeln 14 gebildeten Strömungskanäle ein. Das Fluid wird durch das Laufrad 4 in Rotation versetzt und verlässt das Laufrad 4 radial nach außen durch den Laufradauslass 10.

Von dort strömt das aus dem Laufrad 4 austretende Fluid in den Diffusor 24. Der Diffusor 24 wandelt einen Teil der kinetischen Energie des Fluids in potenzielle Energie in Form von Druck um und führt das Fluid in den Hohlraum 22 des Spiralgehäuseteils 20.

FIG 2 zeigt eine Anordnung der Diffusorschaufeln 28 der Strömungsmaschine 2 aus FIG 1 in einer Frontalansicht, wobei die Darstellung nicht maßstabsgetreu ist. Die zuvor erwähnte Drehachse 6 der Strömungsmaschine 2 verläuft senkrecht zur Zeichenebene der FIG 2.

Darüber hinaus zeigt FIG 2 die Radscheibe 16 des Laufrads 4 aus FIG 1.

Der Einfachheit halber sind die Diffusorschaufeln 28 als ebene Schaufeln dargestellt. Grundsätzlich können die Diffusorschaufeln 28 beliebig geformt sein.

Wie zuvor erwähnt sind die Diffusorschaufeln 28 hinsichtlich ihres Abstands zur Drehachse 6 alternierend angeordnet. Das heißt, drei der sechs Diffusorschaufeln 28 sind im ersten Abstand 32 zur Drehachse 6 angeordnet. Die übrigen drei Diffusorschaufeln 6, die jeweils in Umfangsrichtung 36 der Diffusorschaufel-Anordnung zwischen zweien dieser drei Diffusorschaufeln 28 angeordnet sind, sind im zweiten Abstand 34 zur Drehachse 6 angeordnet.

Die erstgenannten drei Diffusorschaufeln 28 berühren mit ihrer jeweiligen Eintrittskante 30 einen (gedachten) Kreis, dessen Radius dem ersten Abstand 32 entspricht. Die anderen drei Diffusorschaufeln 28 hingegen berühren mit ihrer jeweiligen Eintrittskante 30 einen (gedachten) Kreis, dessen Radius dem zweiten Abstand 34 entspricht. Die Drehachse 6 verläuft durch den gemeinsamen Mittelpunkt beider Kreise.

Im vorliegenden Ausführungsbeispiel entspricht der erste Abstand 32 dem 0,565-fachen des Austrittsdurchmessers 26 des Laufrads 4, während der zweite Abstand 34 dem 0,625-fachen des Austrittsdurchmessers 26 des Laufrads 4 entspricht. Somit ist der zweite Abstand 34 im vorliegenden Ausführungsbespiel circa 10,6% größer als der erste Abstand 32.

Beim Betrieb der Strömungsmaschine 2 führen die Diffusorschaufeln 28 zu Druckschwankungen in der fluidgefüllten Umgebung des Laufrads 4, welche das Laufrad 4 zu Schwingungen anregen.

Die zuvor beschriebene Anordnung der Diffusorschaufeln 28 bewirkt eine weniger regelmäßige Interaktion zwischen den Diffusorschaufeln 28 und dem Laufrad 4 (verglichen mit einem Diffusor, dessen Diffusorschaufeln alle in demselben Abstand zur Drehachse angeordnet sind). Dies wiederum führt zu einer Reduzierung der diffusorbedingten Anregung des Laufrads 4 (gegenüber einem Diffusor, dessen Diffusorschaufeln alle in demselben Abstand zur Drehachse angeordnet sind). Insbesondere wird eine Amplitude der Anregung sowie die Wahrscheinlichkeit einer Überstimmung einer Anregungsfrequenz mit einer Eigenfrequenz des Laufrads 4 verringert.

Obwohl die Erfindung im Detail durch das bevorzugte Ausführungsbeispiel näher illustriert und beschrieben wurde, so ist die Erfindung nicht durch das offenbarte Beispiel eingeschränkt und andere Variationen können hieraus abgeleitet werden, ohne den Schutzumfang der Erfindung zu verlassen.

## Patentansprüche

1. Strömungsmaschine (2) mit einem Laufrad (4),
welches um eine Drehachse (6) rotierbar gelagert ist, und einem Diffusor (24), der eine Mehrzahl von Diffusorschaufeln (28) aufweist, wobei
mindestens eine der Diffusorschaufeln (28) in einem ersten Abstand (32) zur Drehachse (6) angeordnet ist und mindestens eine andere der Diffusorschaufeln (28) in einem zweiten Abstand (34) zur Drehachse (6) angeordnet ist, wobei eine vorgegebene Anzahl der Diffusorschaufeln (28) im ersten Abstand (32) zur Drehachse (6) angeordnet ist, die gleiche Anzahl der Diffusorschaufeln (28) im zweiten Abstand (34) zur Drehachse (6) angeordnet ist und die Diffusorschaufeln (28) in Umfangsrichtung (36) der Diffusorschaufel-Anordnung wechselweise im ersten Abstand (32) bzw. zweiten Abstand (34) zur Drehachse (6) angeordnet sind,
wobei der zweite Abstand (34) mindestens 10% größer ist als der erste Abstand (32),
**dadurch gekennzeichnet, dass**
alle Diffusorschaufeln (28) gleich ausgebildet sind.

2. Strömungsmaschine (2) nach Anspruch 1,
**dadurch gekennzeichnet, dass**
das Laufrad (4) ein radiales Laufrad ist und der Diffusor (24) ein Radialdiffusor ist.

3. Strömungsmaschine (2) nach Anspruch 1 oder 2,
**dadurch gekennzeichnet, dass**
die Strömungsmaschine (2) ein Radialverdichter ist.

4. Strömungsmaschine (2) nach einem der vorhergehenden Ansprüche,
**dadurch gekennzeichnet, dass**
der erste Abstand (32) mindestens dem 0,525-fachen eines Austrittsdurchmessers (26) des Laufrads (4) entspricht.

5. Strömungsmaschine (2) nach einem der vorhergehenden Ansprüche,
**dadurch gekennzeichnet, dass**
der zweite Abstand (34) höchstens dem 0,65-fachen eines Austrittsdurchmessers (26) des Laufrads (4) entspricht.

6. Strömungsmaschine (2) nach einem der vorhergehenden Ansprüche,
**dadurch gekennzeichnet, dass**
die Diffusorschaufeln (28) eine Schaufelüberdeckung von höchstens 1, insbesondere von höchstens 0,7, aufweisen.

## Claims

1. Turbomachine (2) with an impeller (4), which is mounted rotatably about an axis of rotation (6), and a diffuser (24), which has a plurality of diffuser blades (28), wherein at least one of the diffuser blades (28) is arranged at a first distance (32) from the axis of rotation (6), and at least one other of the diffuser blades (28) is arranged at a second distance (34) from the axis of rotation (6), wherein a predetermined number of the diffuser blades (28) is arranged at the first distance (32) from the axis of rotation (6), the same number of the diffuser blades (28) is arranged at the second distance (34) from the axis of rotation (6), and the diffuser blades (28) are arranged in the circumferential direction (36) of the diffuser blade arrangement in an alternating manner at the first distance (32) or the second distance (34) from the axis of rotation (6), wherein the second distance (34) is at least 10% greater than the first distance (32),
**characterized in that**
all of the diffuser blades (28) are identical.

2. Turbomachine (2) according to Claim 1,
**characterized in that**
the impeller (4) is a radial impeller and the diffuser (24) is a radial diffuser.

3. Turbomachine (2) according to Claim 1 or 2,
**characterized in that**
the turbomachine (2) is a radial compressor.

4. Turbomachine (2) according to one of the preceding claims,
**characterized in that**
the first distance (32) corresponds at least to 0.525 times an outlet diameter (26) of the impeller (4).

5. Turbomachine (2) according to one of the preceding claims,
**characterized in that**
the second distance (34) corresponds at most to 0.65 times an outlet diameter (26) of the impeller (4).

6. Turbomachine (2) according to one of the preceding claims,
**characterized in that**
the diffusor blades (28) have a blade overlap of at most 1, in particular of at most 0.7.

## Revendications

1. Turbomachine (2) ayant une roue (4), qui est montée tournante autour d'un axe (6) de rotation et un diffuseur (24) qui a une pluralité d'aubes (28) de diffuseur, dans laquelle au moins l'une des aubes (28) de diffuseur est disposée à une première distance de l'axe (6) de rotation et au moins une autre des aubes (28) de diffuseur est disposée à une deuxième distance (34) de l'axe (6) de rotation, dans laquelle un nombre donné à l'avance d'aubes (28) de diffuseur est disposé à la première distance (32) de l'axe (6) de rotation, le même nombre d'aubes (28) de diffuseur est disposé à la deuxième distance (34) de l'axe (6) de rotation, et les aubes (28) de diffuseur sont disposées, dans la direction (36) périphérique de l'agencement d'aubes de diffuseur, en alternance à la première distance (32) et à la deuxième distance (34) de l'axe (6) de rotation,
dans laquelle la deuxième distance (34) est plus grande d'au moins 10% que la première distance (32),
**caractérisée en ce que**
toutes les aubes (28) de diffuseur sont constituées pareillement.

2. Turbomachine (2) suivant la revendication 1,
**caractérisée en ce que**
la roue (4) est une roue radiale et le diffuseur (24) est un diffuseur radial.

3. Turbomachine (2) suivant la revendication 1 ou 2, **caractérisée en ce que** la turbomachine (2) est un compresseur radial.

4. Turbomachine (2) suivant l'une des revendications précédentes, **caractérisée en ce que** la première distance (32) correspond au moins à 0,525 fois un diamètre (26) de sortie de la roue (4).

5. Turbomachine (2) suivant l'une des revendications précédentes, **caractérisée en ce que** la deuxième distance (34) correspond au plus à 0,65 fois un diamètre (26) de la roue (4) .

6. Turbomachine (2) suivant l'une des revendications précédentes, **caractérisée en ce que** les aubes (28) de diffuseur ont un chevauchement d'aubes de 1 au plus, notamment de 0,7 au plus.
